# FASCICULE DE BREVET EUROPEEN

(11) **EP 0 970 413 B1**
(45) Date de publication et mention de la délivrance du brevet: **09.02.2005**
(21) Numéro de dépôt: 98917234.1
(22) Date de dépôt: 25.03.1998
(51) Int. Cl.: G06F 1/18

(54) **STRUCTURE DE BORNE INFORMATIVE NOTAMMENT EN CARTON**
SÄULE AUS PAPPE FÜR EDV-ENDGERÄT
STRUCTURE FOR AN INFORMATION STAND, ESPECIALLY OF PAPERBOARD

(30) Priorité: 25.03.1997 FR 9703908; 23.06.1997 FR 9708065
(43) Date de publication de la demande: 12.01.2000
(73) Titulaire: Waubant, Olivier, 59130 Lambersart (FR)
(72) Inventeur: Waubant, Olivier, 59130 Lambersart (FR)
(74) Mandataire: Matkowska, Franck
(86) Numéro de dépôt international: PCT/FR1998/000605
(87) Numéro de publication internationale: WO 1998/043153

(56) Documents cités:
- DE-A- 4 428 937
- FR-A- 2 530 832
- US-A- 5 218 474
- US-A- 5 398 905
- US-A- 5 432 504

## Description

La présente invention concerne une nouvelle structure de borne informative destinée à servir de logement à des moyens de diffusion d'une information. Elle trouve plus particulièrement, mais non exclusivement, son application à la réalisation d'une borne interactive multimédia à structure jetable, notamment en carton. Les bornes informatives de l'invention seront par exemple avantageusement utilisées à titre temporaire pour informer le public dans des expositions sur les stands de salons commerciaux ou dans tout lieu où se tient l'organisation d'événements ouverts à un public important.

Le document DE 44 28 937 A (RIEBLING), 22 février 1996, décrit une structure de borne informative comprenant un panneau central relié à un panneau de plancher qui est relié à un panneau de soutien qui s'emboîte dans une petite fenêtre dans le panneau central, le panneau central comprenant dans sa partie supérieure une fenêtre de visualisation.

Jusqu'à présent dans le domaine des bornes d'information interactives, on a toujours proposé des structures de bornes en matériau rigide, de type métallique, pré-assemblées de manière définitive en usine. Ces bornes de par leur structure sont onéreuses à fabriquer, et de par leur encombrement une fois montées, difficilement transportables d'un lieu à l'autre. Pour cette raison, jusqu'à ce jour les bornes d'information interactives ont toujours été de préférence implantées à demeure dans un lieu donné.

L'invention propose au contraire une structure de borne informative, qui d'une manière générale est destinée à servir de logement à des moyens de diffusion d'une information, tels que notamment un système informatique interactif comportant une unité centrale reliée à un écran de visualisation et éventuellement à différents périphériques de communication tels que par exemple un clavier , un lecteur de carte, etc..., mais qui peut facilement être transportée et mise en place dans un lieu quelconque, qui peut avantageusement être réalisée à faible coût et qui peut être aisément assemblée, sans outillage particulier.

Selon l'invention, la structure de borne informative comprend un élément principal constitué de trois panneaux, un panneau central et deux panneaux latéraux ; le panneau central est constitué de deux parties, une partie inférieure dont la hauteur est inférieure à la hauteur des panneaux latéraux, et une partie supérieure avec un évidement central formant une fenêtre de visualisation ; les panneaux latéraux forment au moins avec la partie inférieure du panneau central un seul élément repliable, les panneaux latéraux étant articulés par rapport à la partie inférieure du panneau central, ou consistent en des panneaux séparés conçus pour venir s'emboîter transversalement au moins sur la partie inférieure du panneau central, de telle sorte qu'une fois la structure assemblée les deux panneaux latéraux forment sensiblement un U avec le panneau central.

Dans le cadre de l'invention, les parties inférieure et supérieure du panneau central pourront être constituées par deux éléments séparés, ou le panneau central pourra être constitué d'une seule pièce.

Dans une variante préférée de réalisation, une fois l'élément principal configuré en U, les deux panneaux latéraux présentent respectivement deux bords supérieurs qui s'étendent depuis la partie inférieure du panneau central formant façade, et qui définissent un plan incliné montant orienté vers l'arrière de la structure. Cette disposition permet avantageusement de réaliser une borne possédant en façade une fenêtre de visualisation inclinée, la partie supérieure du panneau central et/ou un masque d'écran supplémentaire pouvant avantageusement venir se monter en appui contre les bord supérieurs des panneaux latéraux, ce qui facilite la visualisation par un usager des informations qui pourront par exemple être affichées sur un écran logé à l'intérieur de la structure.

Plus particulièrement, dans le cadre de la variante préférée de réalisation précitée, la partie supérieure du panneau central formant fenêtre est articulée par rapport à la partie inférieure du panneau central.

Selon une caractéristique additionnelle de l'invention, la structure de la borne informative comprend en outre un capot de fermeture qui est séparé des panneaux de l'élément principal, et qui est conçu pour être fixé de manière amovible en appui sur les bords arrière des panneaux latéraux, une fois l'élément principal configuré en U.

De préférence, mais non exclusivement, au moins les panneaux de l'élément principal et s'il y a lieu le capot de fermeture, sont réalisés dans un matériau jetable, du type carton.

D'autres caractéristiques et avantages de l'invention apparaîtront plus clairement à la lecture de la description ci-après de deux exemples préférés de réalisation d'une borne interactive à structure en carton selon l'invention, laquelle description est donnée à titre d'exemple non limitatif et en référence au dessin annexé sur lequel :
- La figure 1 est une vue en perspective d'une borne interactive selon une première variante de réalisation dont la structure en carton après assemblage est posée sur un socle ,
- La figure 2 est une vue à plat des principales pièces constituant la structure en carton de la borne de la figure 1,
- La figure 3 est une vue en coupe illustrant le principe d'accrochage amovible d'une tablette extérieure sur la structure en carton de la borne de la figure 1,
- la figure 4 est une vue partielle en coupe transversale de la borne de la figure 1 au niveau de sa partie supérieure,
- la figure 5 est une vue en perspective d'une structure de borne informative en carton selon une deuxième variante de réalisation,
- la figure 6 est une vue de côté de la borne de la figure 5, sur laquelle sont montés un masque d'écran et une tablette support formant une seule pièce,
- la figure 7 représente schématiquement un capuchon et son axe de blocage associé qui sont utilisés par exemple pour bloquer en position le masque d'écran de la figure 6,
- la figure 8 est une vue à plat d'un élément principal repliable à trois panneaux selon une autre variante de réalisation de l'invention,
- et la figure 9 est une vue à plat d'une joue intérieure pour les panneaux latéraux de l'élément principal de la figure 8.

Dans l'exemple particulier illustré sur la figure 1, la borne d'information interactive comprend une structure 1 qui est posée sur un socle 2, et qui sert de logement à des moyens de diffusion d'une information. Dans l'exemple particulier illustré ces moyens de diffusion sont constitués par l'unité centrale 3 reliée à un écran informatique 4. Sur la structure 1 est fixée de manière amovible une tablette externe 5 servant de support à un clavier 6 relié à l'unité centrale 3.

Si l'on se réfère à la figure 2, la structure 1 de la borne de la figure 1 consiste en un ensemble d'éléments prêt-à monter et comprend essentiellement un élément principal 7 repliable et un capot de fermeture arrière 8. Dans l'exemple de la figure 2, l'élément principal 7 est constitué de trois panneaux articulés, un panneau central 7a de forme sensiblement rectangulaire et deux panneaux latéraux 10. Le panneau central 7a est lui même constitué de deux parties, une partie inférieure 9 rectangulaire de hauteur h inférieure à la hauteur H des panneaux latéraux 10, et une partie supérieure 11 qui prolonge la partie inférieure 9, et qui comporte un évidement central 11a destiné à former une fenêtre de visualisation des informations inscrites sur l'écran 4. Dans l'exemple illustré, la partie supérieure 11 est articulée par rapport à la partie inférieure 9 selon une ligne de pliage 9b correspondant au bord supérieur de la partie inférieure 9. Les panneaux latéraux 10 sont reliés à la partie inférieure 9 du panneau central 7a par deux lignes de pliage 9a correspondant aux deux bords longitudinaux de la partie inférieure 9.

Plus particulièrement, dans l'exemple de la figure 2, les panneaux latéraux 10 comportent un bord supérieur 10a formant avec le bord supérieur 9b de la partie inférieure 9 du panneau central 7a un angle obtus A strictement supérieur à 90° et strictement inférieur à 180°. Ainsi les deux bords supérieurs 10a des deux panneaux latéraux 10 forment avec le bord supérieur 9b un profil en V dont la base est constituée par le bord supérieur 9b.

Chaque bord supérieur 10a des deux panneaux latéraux 10 se prolonge par un bord arrière 10b ayant une première portion en arc de cercle 10c et une seconde portion rectiligne 10d s'étendant jusqu'au bord inférieur 10e du panneau latéral 10. Sur toute la longueur de ce bord arrière 10b sont prévus une pluralité d'ergots 12 à fonction de tenons.

Sur la face interne des panneaux latéraux 10, c'est-à-dire sur la face cachée de l'élément principal 7 de la figure 2, sont fixées respectivement deux joues internes 13. Chaque joue comporte essentiellement deux encoches 14 et un bord supérieur 15 ayant sensiblement un profil en L avec une première portion de plus grande longueur 15a faisant avec le bord supérieur 9b de la partie inférieure 9 du panneau central 7a un angle B sensiblement égal à l'angle A, et une seconde portion 15b de plus faible longueur et prolongeant la première portion 15a vers le haut et à l'opposé du panneau central 7a. Dans une autre variante, chaque joue 13 pourrait être constituée de trois éléments distincts.

Avantageusement, l'élément principal 7 sera réalisé à faible coût dans un flan de carton qui aura été prédécoupé afin de lui donner la forme particulière illustrée sur la figure 2 et dans lequel auront été réalisées de manière connue en soi les deux lignes de pliage 9a et la ligne de pliage 9b. Une découpe à l'emporte- pièce sera réalisée dans la partie supérieure 11 afin de former l'évidement 11a. L'évidement 11a pourra avoir une dimension inférieure à la taille de l'écran 4, auquel cas l'écran 4 sera situé derrière le panneau 11, une fois la structure de borne assemblée. Le cas échéant, la forme de l'évidement 11a pourra être conçue en sorte d'épouser le profil de l'écran 4, auquel cas l'écran 4 viendra s'insérer dans l'évidement 11a une fois la borne assemblée. Quatre découpes 16 à l'emporte-pièce seront réalisées dans les panneaux latéraux 10 et dans la partie inférieure 9 du panneau central 7a et une découpe centrale 17 sera réalisée à l'emporte-pièce dans la partie inférieure 9 du panneau central 9. La fonction des découpes 16, tel que cela apparaîtra plus clairement lors de la description de la figure 2, est de permettre le montage des équerres de la tablette externe 5. La fonction de la découpe 17 est de permettre le passage du câble reliant le clavier 6 à l'unité centrale 3. Une pluralité de micro-perforations 18 seront en outre réalisées dans les deux panneaux latéraux 10 afin d'assurer une ventilation entre l'intérieur et l'extérieur de la structure de borne.

Les deux joues intérieures 13 seront également de préférence réalisées par prédécoupe de flans de carton et contrecollées sur la face intérieure des deux panneaux latéraux 10. Préalablement au contrecollage de chaque joue intérieure 13 sur le panneau latéral 10 correspondant, on réalisera une prédécoupe à l'emporte-pièce destinée à venir en vis-à-vis de la prédécoupe 16 du panneau latéral 10 , et des microperforations destinées à venir en vis-à-vis des microperforations 18 du panneau latéral 10.

Dans l'exemple préféré de réalisation illustré sur la figure 2, l'élément principal 7 est en outre équipée de deux sangles 19 fixées sur le panneau latéral 10 de droite sur la figure 2, et de deux sangles 20 fixées symétriquement sur le panneau latéral 10 de gauche sur la figure 2. Les sangles 19 et 20 sont pourvues à leur extrémité libre respectivement d'un moyen d'attache 19a et 20a. Le moyen d'attache 19a d'une sangle 19 est conçu en sorte de coopérer avec le moyen d'attache 20a d'une sangle 20 pour assurer la fixation de la sangle 19 sur la sangle 20 qui lui est opposée. Dans un exemple précis de réalisation les moyens d'attache 19a et 20a étaient constitués par des moyens d'attache mécaniques complémentaires du type à crochets et à bouclettes plus communément désignés sous l'appellation VELCRO. Bien entendu ces moyens d'attache 19a et 20a pourraient être constitués par tout moyen connu de l'homme du métier remplissant la même fonction.

De préférence, les sangles 19 et 20 seront fixées au panneau latéral 10 correspondant en étant prises en sandwich par leur extrémité opposée à celle de leur moyen d'attache entre la face interne du panneau latéral 10 et la joue intérieure 13.

Le capot de fermeture 8 de la structure externe de la borne de la figure 1 est également avantageusement réalisé dans un flan de carton de forme rectangulaire dans lequel ont été réalisées à l'emporte-pièce le long de ses deux bords longitudinaux 8a cinq découpes 21 destinées à coopérer avec les tenons 12 des panneaux latéraux 10 de la partie principale 7, et une découpe 22 au niveau de son bord inférieur 8b, destinée à permettre le passage des câbles d'alimentation électrique des moyens de diffusion de l'information, et notamment le câble d'alimentation de l'unité centrale et des différents périphériques susceptibles d'être connectés à cette unité centrale et logés à l'intérieur de la structure de la borne.

Dans le flan de carton constituant le capot de fermeture 8 sont en outre réalisées par compression des rainures 23 communément appelées "slits" dans le domaine de la cartonnerie, et s'étendant sur toute la largeur du capot de fermeture 8. Ces rainures sont réalisées dans la partie supérieure du capot 8 afin de pouvoir lui donner une forme courbe s'adaptant à la portion 10c en arc de cercle des bords arrière latéraux 10b.

En supplément de la structure externe qui vient d'être décrite, et de la tablette externe 5, la borne d'information comprend également quatre autres accessoires illustrés sur la figure 2, et constitués par deux tablettes 24, un plateau supérieur 25 et un masque d'écran 26. Les deux tablettes 24 ont une forme rectangulaire avec une longueur L sensiblement égale à la largeur du panneau central 7a et une largeur I sensiblement égale à la longueur des encoches 14 des joues intérieures 13. Le plateau 25 est constitué de deux parties, une première portion principale 25a et un rebord 25b à fonction de butée articulé par rapport à la portion principale 25a. Le masque d'écran 26 a sensiblement la même forme que la partie supérieure 11 à fonction de fenêtre du panneau central 9 en étant toutefois légèrement surdimensionné par rapport à ce panneau 11. Ce masque 26 comporte également un évidement central 26a destiné à venir en vis-à-vis de l'évidement 11a de la partie supérieure 11. Les tablettes 24, le plateau 25 et le masque d'écran 26 pourront avantageusement être réalisés à faible coût dans des flans de carton. S'agissant du plateau 25, l'articulation des deux parties 25a et 25b sera réalisée par une rainure de pliage 26 permettant de configurer le plateau 25 en lui donnant un profil en L complémentaire du profil en L du bord supérieur 15 des joues intérieures 13.

La structure de borne dont les différents éléments illustrés sur la figure 2 viennent d'être décrits présente l'avantage de pouvoir être fabriquée à faible coût, d'être légère et de présenter un encombrement réduit pour son transport. Pour transporter cette structure jusqu'à son lieu d'assemblage, il est avantageusement possible de replier les deux panneaux latéraux 10 contre le panneau central 9 et d'empiler sur cet ensemble le capot de fermeture , les tablettes 24, le plateau 25 et le masque d'écran 26.

L'assemblage de la structure en kit de la figure 2 pour constituer la borne de la figure 1 est réalisé sur site sans outillage particulier, de la manière qui va à présent être décrite. On commence par plier l'élément principal 7 de telle sorte que les deux panneaux latéraux 10 et la partie inférieure 9 du panneau central 7a forment sensiblement un U , les deux panneaux latéraux 10 étant articulés en vis-à-vis l'un de l'autre transversalement à la partie inférieure 9 du panneau central 7a, et les deux joues intérieures 13 se faisant face à l'intérieur du U. On vient ensuite consolider et rigidifier le U formé par la partie inférieure 9 du panneau central 7a et les deux panneaux latéraux 10 en glissant les tablettes 24 à l'intérieur du U, dans les encoches 14 prévues à cet effet. Une fois les tablettes 24 mises en place, on consolide l'ensemble, en attachant chaque sangle 19 avec la sangle 20 en vis-à-vis, ce qui a pour effet d'exercer une tension sur les deux panneaux latéraux 10 qui permet de les mettre en appui sur les tablettes 24.

On vient ensuite positionner le plateau supérieur 25 sur le bord supérieur 15 des joues intérieures 13, après lui avoir donné une configuration en L, tel que cela apparaît plus clairement sur la figure 4. Compte-tenu de l'angle B que fait la portion 15a de chaque bord supérieur 15 avec l'horizontale , une fois le plateau supérieur mis en place, sa portion principale 25a forme un support incliné vers l'arrière et vers le bas depuis sensiblement le bord supérieur 9b de la partie inférieure 9 du panneau central 7a, et le rebord 25b du plateau vient en appui contre la portion 15b du bord supérieur 15 des joues intérieures 13. La portion principale 25b sert de support à l'écran 4 et permet avantageusement de donner à cet écran une inclinaison par rapport à la verticale qui permet de faciliter la visualisation des informations pour l'utilisateur de la borne.

Une fois les opérations précitées achevées, on vient fixer la tablette externe 5 sur la partie inférieure 9 du panneau central 7a et sur les panneaux latéraux 10. Si l'on se réfère à la figure 3, la tablette externe 5 est constituée d'un plateau 5a dont la face inférieure est équipée d'équerres 5b. Chaque équerre 5b comporte un crochet 5c qui est destiné à venir s'insérer dans une encoche 16. Le plateau 5a et l'équerre 5b pourront avantageusement être constitués de deux pièces en carton contrecollées l'une sur l'autre.

De préférence le crochet 5c de chaque équerre 5b, présentera un orifice 5d (figure 3) pour la mise en place d'un axe de fixation 5e évitant tout risque de désengagement accidentel de l'équerre 5b par l'encoche 16.

L'étape suivante consiste à mettre en place dans la structure qui vient d'être assemblée le matériel permettant la diffusion de l'information, c'est-à-dire dans l'exemple illustré l'unité centrale 3 que l'on vient poser sur la tablette supérieure 24 (figure 1), l'écran 4 que l'on vient poser sur le plateau supérieur 25, et le clavier 6 que l'on vient poser sur la tablette externe 5. Ce clavier 6 est relié à l'unité centrale 3 par un câble (non représenté) passé à travers la découpe 17 du panneau central 7a. La tablette inférieure 24 peut également être utilisée pour supporter un ou plusieurs autres périphériques reliés à l'unité centrale 3, et par exemple une imprimante.

Une fois le matériel de diffusion de l'information , et notamment l'écran 4, mis en place, on plie la partie supérieure 11 à fonction de fenêtre par rapport à la partie inférieure 9 du panneau central 7a en la positionnant sensiblement entre les deux bords supérieurs 10a inclinés des deux panneaux latéraux 10. La partie supérieure 11 pourra par exemple être fixée par tout moyen approprié, par exemple au moyen d'un adhésif double face sur les deux panneaux latéraux 10.

Dans une variante de réalisation, des rabats supplémentaires référencés 10f et représentés en pointillés sur la figure 2 peuvent être prévus au niveau du bord supérieur 10a de chaque panneau latéral 10. Une fois l'élément principal 7 configuré en U, les rabats 10f sont pliés à angle droit par rapport aux panneaux latéraux 10. La partie supérieure 11 du panneau central 7a peut avantageusement être fixée sur le rabat 10f notamment par collage.

Dans une variante préférée, on fixera la partie supérieure 11 directement sur l'écran 4. A cet effet,si l'on se réfère à la figure 4, on pourra prévoir sur la face interne 11b de la partie supérieure 11, et sur la périphérie de l'évidement 11a des moyens d'attache mécaniques 27a de type VELCRO venant coopérer avec des moyens d'attache mécaniques 27b complémentaires fixés sur la périphérie de l'écran 4. Les moyens d'attache mécaniques de type VELCRO pourront bien entendu être réalisés par tout moyen connu remplissant la même fonction c'est-à-dire par tout moyen permettant la fixation de la partie supérieure 11 à fonction de fenêtre sur l'écran 4. On pourra par exemple équiper la partie supérieure 11 de sangles de fixation (non représentées) qui sont similaires à celles 19,20 des panneaux latéraux 10, et qui sont conçues pour encercler l'écran 4 et permettre d'appliquer la partie supérieure 11 contre l'écran 4.

Une fois la partie supérieure 11 du panneau central 7a fixée, on vient fixer le masque d'écran 26 sur cette partie 11 tel que cela a été illustré à la figure 4. Ce masque d'écran 26 vient en appui contre les bords supérieurs inclinés 10a des panneaux latéraux 10. La fixation du masque d'écran 26 sur la partie 11 se fera par tout moyen approprié connu de l'homme du métier par exemple au moyen d'un adhésif double face 28 ou de moyens d'attache mécaniques du type VELCRO positionnés sur la périphérie des évidements 11a et 26a respectivement de la partie 11 et du masque d'écran 26. Une fonction du masque d'écran 26 est d'améliorer l'esthétique de la borne . Une autre fonction est de permettre lorsque cela s'avère nécessaire la mise en place d'un film plastique transparent entre le masque d'écran 26 et la partie 11 permettant de protéger l'écran 4. Le masque 26 n'est pas nécessairement séparé de la partie 11 mais pourra avantageusement dans une autre variante être solidaire de l'un des bords de la partie 11 et rabattable contre cette partie 11. Il est en outre envisageable pour des raisons esthétiques d'ajouter un joint de fixation sur toute la périphérie des évidements 11a et 26a et en appui contre l'écran 4.

Une fois les étapes précitées achevées, on termine l'assemblage de la borne, en mettant en place le capot de fermeture 8 en appui sur le bord arrière 10b des deux panneaux latéraux 10, les tenons 12 de chaque panneau latéral 10 venant s'emboîter dans les découpes 22 du capot 8. Le maintien en place du capot de fermeture 8 par rapport aux deux panneaux latéraux 10 est principalement réalisé par les tenons 12. Dans une variante de réalisation, ces tenons 12 pourront être percés et une baguette décorative (non représentée) pourra être passée dans chaque paire de tenons 12 en vis-à-vis afin d'améliorer le maintien en position du capot de fermeture par rapport aux panneaux latéraux 10.

De préférence sur le bord avant libre du capot 8 est monté un boudin de finition 27, par exemple en mousse, qui est fendu longitudinalement en son centre pour son montage sur le capot 8.

Tel que cela apparaît sur la figure 1, le capot de fermeture 8 est surdimensionné par rapport à la longueur des bords arrière 10b des panneaux latéraux 10 de telle sorte qu'une fois mis en place, il se prolonge en partie supérieure au-delà du point de jonction entre le bord supérieur 10a et le bord arrière 10b des panneaux latéraux 10, c'est-à-dire au-delà du bord supérieur de la partie 11 à fonction de fenêtre et du masque d'écran 26. Le capot 8 permet ainsi avantageusement de former un auvent évitant les risques de contre-jour sur l'écran 4.

Dans un exemple précis de réalisation donné à titre d'exemple non limitatif, les différents éléments de la structure de la borne étaient réalisés dans des flans de carton alvéolé ayant une épaisseur de l'ordre de 150 mm. L'invention n'est toutefois pas limitée à une structure de borne en carton mais pourra être réalisée en tout matériau rigide ou semi-rigide léger permettant la fabrication d'un élément principal 7 en une seule pièce et par exemple en plastique. L'avantage du carton, réside principalement dans son faible prix de revient, ce qui permet de réaliser des structures de bornes qui peuvent être facilement changées et jetées après usage. On pourra ainsi avantageusement pour un événement donné particulariser l'habillage de la borne en collant une affiche sur la face extérieure de l'élément principal 7 et changer ensuite d'habillage de borne en remplaçant l'élément principal 7 en carton par un nouvel élément sur laquelle aura été collé une nouvelle affiche où encore aura éventuellement été imprimé un texte différent.

On a représenté sur la figure 5 une autre variante de réalisation d'une structure de borne informative selon l'invention qui se différencie de celle de la figure 1 principalement en ce que le panneau central 7a et les deux panneaux 10 de l'élément principal sont constitués par trois panneaux séparés, les panneaux latéraux 10 venant s'emboîter transversalement dans le panneau central 7a. Sur la figure 5, la structure de borne ne comporte pas de masque d'écran, ni de tablette externe. En revanche, on a représenté sur la figure 6 la structure de borne de la figure 5 équipée d'un masque d'écran 26 et d'une tablette externe 5 qui dans un exemple préféré de réalisation forment une seule pièce. Par souci de simplification, les éléments communs à la variante des figures 5 et 6 d'une part et à la variante des figures 1 à 4 d'autre part portent les mêmes références.

Dans la variante de la figure 5, afin de permettre leur emboîtement par rapport au panneau central 7a, les panneaux latéraux 10 comportent chacun au niveau de leur bord supérieur 10a deux ergots 12' à fonction de tenons, et au niveau de leur bord longitudinal avant 10g deux ergots 12" à fonction de tenons. L'emboîtement d'un panneau latéral 10 par rapport au panneau central 7a est réalisé en positionnant transversalement le panneau latéral 10 par rapport au panneau central 7a et en faisant passer les ergots 12" du bord longitudinal 10g à travers des découpes 9c prévues dans la partie inférieure 9 du panneau central 7a, et en pliant la partie supérieure 11 du panneau central 7a pour l'amener en butée contre les bords supérieurs 10a des panneaux latéraux 10, les ergots 12' s'emboîtant dans des découpes 11c prévues dans la partie supérieure 11 du panneau central 7a. Ainsi , contrairement à la variante de la figure 1, la partie supérieure 11 du panneau central 7a ne vient pas se fixer sur l'écran 4, mais est fixée en appui contre les bords supérieurs 10a des panneaux latéraux 10.

Si l'on se réfère à la figure 6, selon une caractéristique additionnelle, la structure de bande de la figure 5 est équipée d'un masque d'écran 26 et d'une tablette externe 5' qui forment un seul élément. La tablette 5' comporte une première partie 5'a qui prolonge en partie inférieure le masque d'écran 26 et qui une fois la structure assemblée est sensiblement horizontale, et d'une deuxième partie 5'b qui est conçue pour venir se fixer sur la partie inférieure 9 du panneau central 7a et qui une fois la structure assemblée permet de soutenir la première partie 5a en la mettant en appui contre la partie inférieure 9 du panneau central 7a.

Plus particulièrement, dans l'exemple de la figure 6, la première partie 5'a est articulée par rapport au masque d'écran 26 au moyen d'une ligne de pliage 5'd et la deuxième partie 5'b de la tablette 5' est articulée par rapport à la première partie 5'a au moyen d'une deuxième ligne de pliage 5'e. A l'opposé de la ligne de pliage 5'e, la partie 5'b se prolonge par deux ergots 5'c, dont un seul est visible sur la figure 6 qui viennent respectivement s'emboîter à travers des découpes 16' prévues dans la partie inférieure 9 du panneau central 7a. Le masque d'écran 26 comprend en outre quatre découpes 26b qui permettent l'emboîtage du masque d'écran sur les parties des tenons 12" qui font saillie par rapport à la partie supérieure 11 du panneau central 7a.

De préférence, au moins les ergots 12' des bords supérieurs 10a des panneaux latéraux 10 sont percés d'un orifice 12'a. Une fois le masque d'écran 26 emboîté sur les ergots 12', la partie de ces ergots comportant l'orifice 12'a, fait saillie vers l'extérieur de la structure par rapport au masque d'écran 26. Il est ainsi avantageusement possible en faisant passer un axe de blocage dans les orifices 12'a des ergots 12' de bloquer en position et de parfaitement appliquer le masque 26 en appui contre la partie supérieure 11 du panneau central 7a. Cette mise en appui permet en outre avantageusement de consolider la tablette 5' en maintenant en appui d'une part la jonction entre la partie 5'a de la tablette 5' et le masque d'écran 26 contre la jonction des parties supérieure 11 et inférieure 9 du panneau central 7a, et d'autre part la partie inférieure 5'b de la tablette 5' au niveau de ses ergots 5'c en appui contre la partie inférieure 9 du panneau central 7a.

Si l'on se réfère à la figure 7, pour des raisons esthétiques, on utilise par exemple un capuchon 30 dont les deux faces principales 30a sont percées respectivement de deux orifices 30b en vis à vis pour le passage d'un axe de blocage 29. Le capuchon 30 et l'axe 29 seront par exemple réalisés en plastique. Le blocage en position du masque d'écran 26 par rapport à la partie supérieure 11 du panneau central 7a est réalisé en emmanchant un capuchon 30 sur chaque partie saillante des ergots 12', les orifices 30b d'un capuchon 30 étant alignés avec l'orifice 12'a de l'ergot 12' correspondant. Puis on monte un axe de blocage 29 à travers les orifices 30b de chaque capuchon 30 et l'orifice 12'a de l'ergot 12' correspondant. De préférence, cet axe de blocage 29 sera dimensionné par rapport au diamètre des orifices 30b du capuchon 30 de telle sorte que son introduction soit réalisée à force.

On pourra bien entendu avantageusement bloquer en position chaque panneau latéral 10 par rapport d'un part à la partie inférieure 9 du panneau central 7a et d'autre part au capot de fermeture 8 au moyen de capuchons 30 et d'axes de blocage 29 venant se monter respectivement sur les parties saillantes des ergots 12" et des ergots 12. Dans ce cas, chaque ergot 12 et 12" sera également percé d'un orifice pour le passage d'un axe de blocage 29.

De la même manière que pour la borne de la figure 1, la structure de borne des figures 5 et 6 présente l'avantage de pouvoir être assemblée sur site par simple emboîtement de ces éléments, sans nécessiter d'outillage particulier. De plus, une fois la structure démontée, ces différents éléments peuvent très facilement être empilés à plat ce qui facilite le stockage et le transport de la structure jusqu'à son lieu de mise en place.

On a représente sur la figure 8 une autre variante de réalisation d'un élément principal 7 repliable d'une structure de borne selon l'invention, qui se différencie essentiellement de l'élément repliable 7 de la variante de la figure 2 en ce que chaque panneau latéral 10 est constitué de deux parties distinctes, une partie 10' articulée par rapport à la partie inférieure 9 du panneau central 7a et une partie 10" qui est destinée à être fixée de manière définitive sur le partie 10', de telle sorte que les bords 10'a de la partie 10' et 10a" de la partie 10" sont situés sensiblement dans le prolongement l'un de l'autre. Plus particulièrement, en sorte de reconstituer chaque panneau latéral 10 les parties 10' et 10" seront fixées de manière définitive l'une par l'autre en étant mises bord à bord le long respectivement de leurs bords 10'h et 10"h. L'assemblage définitif des parties 10' et 10" sera de préférence réalisé au moyen d'une joue intérieure 13 illustrée à la figure 9 et fixée par tout moyen approprié notamment par contre collage sur la face interne des parties 10' et 10". Ainsi, un panneau latéral 10 est constitué de trois parties assemblées de manière définitive entre elles, à savoir les parties 10' et 10" et une joue intérieure 13 permettant l'assemblage des parties 10' et 10".

Plus particulièrement, sur la joue intérieure 13 seront prévus les ergots arrière 12 destinés à recevoir par emboîtement un capot de fermeture 8 du type de la figure 2, et les ergots avant 12" permettant l'emboîtement de la partie supérieure 11 à fonction de fenêtre de visualisation du panneau central 7a.

Avantageusement, chaque joue intérieure 13 de la figure 9 comporte deux coupes 14' ayant la même fonction que les encoches 14 de la joue intérieure 13 de la variante de la figure 2. En outre, chaque joue intérieure 13 dans la variante de la figure 9 comporte en outre une découpe 31 sensiblement en forme de L qui a la même fonction que le bord supérieur 15 en forme de L de la joue intérieure 13 de la variante de la figure 2. Dans la variante de la figure 9 les découpes 31 en L des deux joues intérieures 13 permettent de recevoir par emboîtement un plateau supérieur 25 du type de celui déjà décrit en référence aux figures 2 et 4.

L'invention n'est pas limitée à une structure de borne comportant un panneau central 7a dont les deux parties inférieure 9 et supérieure 11 forment un seul et unique élément. Dans une autre variante, les parties inférieure 9 et supérieure 11 du panneau central peuvent également être deux pièces séparées. En outre, dans une variante simplifiée de l'invention le panneau central 7a pourrait être formé d'une seule pièce, et avec une partie supérieure 11 qui n'est pas articulée par rapport à la partie inférieure 9. Dans ce cas, s'agissant d'une structure de borne à élément principal 7 repliable, tel que celle de la figure 1, les panneaux latéraux 10 seront articulés non seulement par rapport à la partie inférieure 9, mais également par rapport à la partie supérieure 11. S'agissant d'une structure de borne à élément principal 7 formé de trois panneaux séparés, les panneaux latéraux 10 seront conçus pour venir s'emboîter transversalement non seulement par rapport à la partie inférieure 9 mais également par rapport à la partie supérieure 11 du panneau central 7a.

L'invention n'est pas non plus limitée à l'application particulière qui a été décrite en référence aux figures, c'est-à-dire à une borne dont la structure sert de logement à une unité centrale reliée à un écran informatique, mais trouve son application à tout moyen de diffusion d'une information que l'on peut loger à l'intérieur de la structure de la borne et qui permet de diffuser une information à travers la partie évidée du panneau à fonction de fenêtre 11. Notamment dans une autre variante de réalisation de l'invention, l'écran informatique 4 pourra être remplacé par une affiche luminescente éclairée par une ou plusieurs sources lumineuses logées à l'intérieur de la structure de la borne. Dans une autre application, l'écran informatique 4 et l'unité centrale 3 pourront également être remplacés par un téléviseur.

Enfin, il est également envisageable de perfectionner la structure de borne qui a été décrite en prévoyant dans les éléments de la structure, notamment dans la partie 11 à fonction de fenêtre et dans le masque d'écran 26, des ouvertures supplémentaires permettant d'accéder à des périphériques logés à l'intérieur de la structure. Il pourra par exemple s'agir d'une ouverture en forme de fente permettant d'accéder à un lecteur de cartes à puce logé à l'intérieur de la structure de la borne.

## Revendications

1. Structure de borne informative destinée à servir de logement à des moyens de diffusion d'une information, ladite structure comprenant un élément principal (7) constitué de trois panneaux, un panneau central (7a) et deux panneaux latéraux (10), en ce que le panneau central (7a) est constitué de deux parties, une partie inférieure (9) dont la hauteur est inférieure à la hauteur des panneaux latéraux (10) et une partie supérieure (11) avec un évidement central (11a) formant une fenêtre de visualisation, les panneaux latéraux (10) formant au moins avec la partie inférieure (9) du panneau central ( 7a) un seul élément repliable, les panneaux latéraux (10) étant articulés par rapport à la partie inférieure (9) du panneau central ( 7a), ou consistent en des panneaux séparés du panneau central (7a) conçus pour venir s'emboîter transversalement au moins sur la partie inférieure (9) du panneau central (7a), de telle sorte qu'une fois la structure assemblée les deux panneaux latéraux (10) forment sensiblement un U avec le panneau central (7a).

2. Structure de borne informative selon la revendication 1 **caractérisée en ce qu'**une fois l'élément principal (7) configuré en U, les deux panneaux latéraux (10) présentent respectivement deux bords supérieurs (10a) qui s'étendent depuis la partie inférieure (9) du panneau central (7a) formant façade, et qui définissent un plan incliné montant orienté vers l'arrière de la structure.

3. Structure de borne informative selon la revendication 2 **caractérisée en ce que** la partie supérieure (11) formant fenêtre du panneau central (7a) est articulée par rapport à la partie inférieure (9) du panneau central (7a).

4. Structure de borne informative selon l'une des revendications 1 à 3 **caractérisée en ce que** les deux bords supérieurs (10a) des panneaux latéraux (10) qui, une fois la structure assemblée, s'étendent depuis la partie inférieure (9) du panneau central (7a) , sont pourvus d'un ou plusieurs ergots (12'), et **en ce que** dans la partie supérieure (11) du panneau central (7a) sont prévues une ou plusieurs découpes (11c) qui permettent d'emboîter la partie supérieure (11 ) sur les ergots (12') des bords supérieurs (10a) des panneaux latéraux (10).

5. Structure de borne informative selon l'une des revendications 1 à 4 **caractérisée en ce qu'**elle comprend un masque d'écran (26), qui présente un évidement central (26a) et qui est apte à être fixé de manière amovible contre la partie supérieure (11) du panneau central (7a).

6. Structure de borne informative selon les revendications 4 et 5 **caractérisée en ce que** le masque d'écran (26) comprend une ou plusieurs, découpes (26b) qui permettent l'emboîtement du masque d'écran (26) sur les ergots (12') des panneaux latéraux (10).

7. Structure de borne informative selon la revendication 5 ou 6 **caractérisée en ce que** chaque ergot (12') est percé d'un orifice (12b) pour le passage d'un axe de blocage (29).

8. Structure de borne informative selon l'une des revendications 1 à 7 **caractérisée en ce qu'**elle comprend un capot de fermeture (8) qui est séparé de l'élément principal (7), et qui est conçu pour être fixé de manière amovible notamment par emboîtement en appui sur les bords arrière (10b) des panneaux latéraux (10), une fois l'élément principal (7) configuré en U.

9. Structure de borne informative selon la revendication 8 **caractérisée en ce que** le capot (8) une fois fixé sur l'élément principal (7) en U forme un auvent en se prolongeant au-delà du bord supérieur de la partie supérieure (11) formant fenêtre du panneau central (7a).

10. Structure de borne informative selon la revendication 1 **caractérisée en ce qu'**elle comprend une ou plusieurs tablettes (24), qui sont conçues pour être fixées de manière amovible entre les deux panneaux latéraux (10) de l'élément principal (7) configuré en U, et qui permettent de rigidifier l'élément principal en U tout en pouvant servir de support pour les moyens de diffusion de l'information.

11. Structure de borne informative selon la revendication 10 **caractérisée en ce que** sur la face interne des deux panneaux latéraux (10) sont fixées deux joues intérieures (13) qui présentent au moins deux encoches (14) ou découpes (14') en vis à vis dans lesquelles peut être glissée une tablette (24).

12. Structure de borne informative selon les revendications 2 et 11 **caractérisée en ce qu'**elle comprend en outre un plateau (25) ayant un profil en L constituée d'une portion principale (25a) qui se prolonge par un rebord (25b) formant butée, et **en ce que** ce plateau (25) vient se poser de manière amovible sur les bords supérieurs (15) ou s'emboîter dans des découpes (31) des deux joues intérieures (13), lesquels bords supérieurs (15) ou découpe (31) qui ont sensiblement un profil en L complémentaire de celui du plateau (25), de telle sorte qu'une fois le plateau (25) posé ou emboîte sa portion principale (25a) forme un support incliné vers l'arrière et vers le bas de la structure notamment pour un écran informatique, et son rebord (25b) est disposé à l'opposé du panneau central (7a).

13. Structure de borne informative selon l'une des revendications 10 à 12 **caractérisée en ce qu'**elle comprend une ou plusieurs sangles (19;20) qui ont pour fonction de relier les deux panneaux latéraux (10) en exerçant sur les panneaux latéraux (10) une tension qui permet de les mettre en appui contre la ou les tablettes (24) de consolidation.

14. Structure de borne informative selon la revendication 1 **caractérisée en ce qu'**elle comporte au moins une tablette (5, 5') qui est conçue pour être fixée de manière amovible sur la face extérieure du panneau central (9) et/ou du ou des panneaux latéraux (10).

15. Structure de borne informative selon la revendication 14 et l'une des revendications 5 à 7 **caractérisée en ce qu'**elle comprend un masque d'écran (26) et une tablette (5') qui forment un seul élément, la tablette (5') comportant une première partie (5'a) qui prolonge en partie inférieure le masque d'écran (26) et qui une fois la structure assemblée est sensiblement horizontale, et une deuxième partie (5'b) qui est conçue pour venir se fixer sur la partie inférieure (9) du panneau central (7a) et qui une fois la structure assemblée permet de soutenir la première partie (5'a) en la mettant en appui contre la partie inférieure (9) du panneau central (7a).

16. Structure de borne informative selon la revendication 15 **caractérisée en ce que** la première partie (5'a) est articulée par rapport au masque d'écran (26), et **en ce que** la deuxième partie (5'b) de la tablette (5') est articulée par rapport à la première partie (5'a).

17. Structure de borne informative selon la revendication 15 ou 16 **caractérisée en ce que** la partie inférieure (9) du panneau central (7a) comporte au moins une découpe (16') et la deuxième partie (5'b) de la tablette (5) comporte au moins un ergot (5'c) qui est conçu pour venir s'emboîter dans la découpe (16') de la partie inférieure (9).

18. Structure de borne informative selon l'une des revendications 1 à 17 **caractérisée en ce qu'**au moins les panneaux (7a, 10) de l'élément principal (7), et s'il y a lieu le capot de fermeture (8), sont réalisés en carton.

19. Borne informative **caractérisée en ce qu'**elle est constituée d'une structure selon l'une des revendications 1 à 18, qui est assemblée et sert de logement à un écran (4) de diffusion de l'information disposé au niveau de la partie supérieure (11) formant fenêtre du panneau central (7a).

20. Borne informative selon la revendication 19 **caractérisée en ce qu'**elle sert de logement à une unité centrale (3) reliée au moins à un écran informatique (4) et éventuellement à un ou plusieurs autres périphériques.

21. Borne informative selon la revendication 19 ou 20 **caractérisée en ce que** la partie supérieure (11) à fonction de fenêtre du panneau central (7a) est fixée sur l'écran (4).

## Patentansprüche

1. Struktur für eine Informationskonsole, die dazu bestimmt ist, Mittel zum Verbreiten einer Information aufzunehmen, wobei die Struktur ein Hauptelement (7), das aus drei Platten besteht, einer mittleren Platte (7a) und zwei seitlichen Platten (10), umfaßt, wobei die mittlere Platte (7a) aus zwei Abschnitten besteht, einem unteren Abschnitt (9), dessen Höhe geringer als die Höhe der seitlichen Platten (10) ist, und einem oberen Abschnitt (11) mit einer Vertiefung (11a) in der Mitte, welche ein Visualisierungsfenster bildet, wobei die seitlichen Platten (10) wenigstens mit dem unteren Abschnitt (9) der mittleren Platten (7a) ein einziges klappbares Element bilden, wobei die seitlichen Platten (10) in Bezug auf den unteren Abschnitt (9) der mittleren Platte (7a) gelenkig angeordnet sind oder aus Platten bestehen, die von der mittleren Platte (7a) getrennt und so gestaltet sind, daß sie quer in wenigstens den unteren Abschnitt (9) der mittleren Platte (7a) eingreifen, so daß - sobald die Struktur zusammengefügt ist - die zwei seitlichen Platten (10) mit der mittleren Platte (7a) im Wesentlichen ein U bilden.

2. Struktur für eine Informationskonsole nach Anspruch 1, **dadurch gekennzeichnet, daß** - sobald das Hauptelement (7) als U konfiguriert ist - die zwei seitlichen Platten (10) jeweils zwei obere Ränder (10a) darstellen, die sich vom unteren Abschnitt (9) der mittleren Platte (7a) ausgehend erstrecken, wodurch eine Fassade gebildet wird, und die eine geneigte steigende Ebene definieren, die zum hinteren Bereich der Struktur ausgerichtet ist.

3. Struktur für eine Informationskonsole nach Anspruch 2, **dadurch gekennzeichnet, daß** der obere Abschnitt (11), der das Fenster der mittleren Platte (7a) bildet, in Bezug auf den unteren Abschnitt (9) der mittleren Platte (7a) gelenkig angeordnet ist.

4. Struktur für eine Informationskonsole nach einem der Ansprüche 1 bis 3, **dadurch gekennzeichnet, daß** die beiden oberen Ränder (10a) der seitlichen Platten (10), die sich - sobald die Struktur zusammengefügt ist - von dem unteren Abschnitt (9) der mittleren Platte (7a) ausgehend erstrecken, mit einem oder mehreren Zapfen (12') versehen sind, und dadurch, daß im unteren Abschnitt (11) der mittleren Platte (7a) eine oder mehrere Ausschnitte (11c) bereitgestellt sind, welche es ermöglichen, den oberen Abschnitt (11) mit den Zapfen (12') der oberen Ränder (10a) der seitlichen Platten (10) in Eingriff zu bringen.

5. Struktur für eine Informationskonsole nach einem der Ansprüche 1 bis 4, **dadurch gekennzeichnet, daß** sie eine Bildschirmmaske (26) umfaßt, die in der Mitte eine Öffnung (26a) aufweist und die geeignet ist, in abnehmbarer Weise an dem oberen Abschnitt (11) der mittleren Platte (7a) angebracht zu werden.

6. Struktur für eine Informationskonsole nach Anspruch 4 und 5, **dadurch gekennzeichnet, daß** die Bildschirmmaske (26) einen oder mehrere Ausschnitte (26b) umfaßt, welche den Eingriff der Bildschirmmaske (26) in die Zapfen (12') der seitlichen Platten (10) ermöglichen.

7. Struktur für eine Informationskonsole nach Anspruch 5 oder 6, **dadurch gekennzeichnet, daß** jeder Zapfen (12') mit einer Öffnung (12b) für den Durchgang einer Sperrachse (29) versehen ist.

8. Struktur für eine Informationskonsole nach einem der Ansprüche 1 bis 7, **dadurch gekennzeichnet, daß** sie eine Verschlußhaube (8) umfaßt, die vom Hauptelement (7) getrennt ist und die gestaltet ist, um in abnehmbarer Weise insbesondere durch Eingriff in Anlage auf den hinteren Rändern (10b) der seitlichen Platten (10) befestigt zu werden, sobald das Hauptelement (7) als U konfiguriert ist.

9. Struktur für eine Informationskonsole nach Anspruch 8, **dadurch gekennzeichnet, daß** die Haube (8), sobald sie auf dem Hauptelement (7) in U-Form befestigt ist, ein Vordach bildet, indem sie sich über den oberen Rand des oberen Abschnitts (11) hinaus erstreckt, wodurch ein Fenster der mittleren Platte (7a) gebildet wird.

10. Struktur für eine Informationskonsole nach Anspruch 1, **dadurch gekennzeichnet, daß** sie eine oder mehrere Bretter (24) umfaßt, die gestaltet sind, um in entfernbarer Weise zwischen den zwei seitlichen Platten (10) des als U konfigurierten Hauptelementes (7) befestigt zu werden und die es ermöglichen, das U-förmige Hauptelement zu versteifen, indem sie als Träger für die Mittel zur Verbreitung der Information dienen können.

11. Struktur für eine Informationskonsole nach Anspruch 10, **dadurch gekennzeichnet, daß** auf der Innenfläche der zwei seitlichen Platten (10) zwei Innenwangen (13) befestigt sind, die wenigstens zwei einander gegenüberliegende Aussparungen (14) oder Ausschnitte (14') aufweisen, in die ein Brett (24) eingeschoben werden kann.

12. Struktur für eine Informationskonsole nach den Ansprüchen 2 und 11, **dadurch gekennzeichnet, daß** sie ferner eine Platte (25) umfaßt, welche ein L-förmiges Profil aufweist, bestehend aus einem Hauptabschnitt (25a), der sich über einen Rand (25b) verlängert, der einen Anschlag bildet, und dadurch, daß die Platte (25) in abnehmbarer Weise auf den oberen Rändern (15) zum Aufliegen kommt oder in die Ausschnitte (31) der zwei Innenwangen (13) eingreift, wobei die oberen Ränder (15) oder der Ausschnitt (31) im Wesentlichen ein L-förmiges Profil aufweisen, das zu jenem der Platte (25) ergänzend ist, so daß - sobald die Platte (25) aufgelegt oder im Eingriff ist - ihr Hauptabschnitt (25a) einen Träger bildet, der zum hinteren und unteren Bereich der Struktur geneigt ist, insbesondere für einen Computerbildschirm und wobei sein Rand (25b) gegenüber von der mittleren Platte (7a) angeordnet ist.

13. Struktur für eine Informationskonsole nach einem der Ansprüche 10 bis 12, **dadurch gekennzeichnet, daß** sie einen oder mehrere Gurte (19, 20) umfaßt, deren Funktion darin besteht, die zwei seitlichen Platten (10) zu verbinden, indem auf die seitlichen Platten (10) eine Spannung ausgeübt wird, welche es ermöglicht, sie in Anlage zu der oder den Konsolidierungsbrettern (24) zu bringen.

14. Struktur für eine Informationskonsole nach Anspruch 1, **dadurch gekennzeichnet, daß** sie wenigstens ein Brett (5, 5') umfaßt, das gestaltet ist, um in abnehmbarer Weise auf der Außenfläche der mittleren Platte (9) und/oder der seitlichen Platte(n) (10) befestigt zu werden.

15. Struktur für eine Informationskonsole nach Anspruch 14 und nach einem der Ansprüche 5 bis 7, **dadurch gekennzeichnet, daß** sie eine Bildschirmmaske (26) und ein Brett (5') umfaßt, die ein einzelnes Element bilden, wobei das Brett (5') einen ersten Abschnitt (5'a), welcher im unteren Abschnitt die Bildschirmmaske (26) verlängert und welcher - sobald die Struktur zusammengefügt ist - im Wesentlichen horizontal ist, und einen zweiten Abschnitt (5'b) aufweist, welcher gestaltet ist, um auf dem unteren Abschnitt (9) der mittleren Platte (7a) befestigt zu werden und der - sobald die Struktur zusammengefügt ist - ermöglicht, den ersten Abschnitt (5'a) zu stützen, indem dieser in Anlage zum unteren Abschnitt (9) der mittleren Platte (7a) gebracht wird.

16. Struktur für eine Informationskonsole nach Anspruch 15, **dadurch gekennzeichnet, daß** der erste Abschnitt (5'a) in Bezug auf die Bildschirmmaske (26) gelenkig angeordnet ist und dadurch, daß der zweite Abschnitt (5'b) des Bretts (5') in Bezug auf den ersten Abschnitt (5'a) gelenkig angeordnet ist.

17. Struktur für eine Informationskonsole nach Anspruch 15 oder 16, **dadurch gekennzeichnet, daß** der untere Abschnitt (9) der mittleren Platte (7a) wenigstens einen Ausschnitt (16') aufweist und der zweite Abschnitt (5'b) des Bretts (5) wenigstens einen Zapfen (5'c) aufweist, der gestaltet ist, um in den Ausschnitt (16') des unteren Abschnitts (9) einzugreifen.

18. Struktur für eine Informationskonsole nach einem der Ansprüche 1 bis 17, **dadurch gekennzeichnet, daß** wenigstens die Platten (7a, 10) des Hauptelementes (7) - und falls erforderlich die Verschlußhaube (8) - aus Karton hergestellt sind.

19. Informationskonsole, **dadurch gekennzeichnet, daß** sie aus einer Struktur nach einem der Ansprüche 1 bis 18 besteht, die zusammengefügt ist und zur Aufnahme eines Bildschirms (4) zum Verbreiten von Informationen dient, der auf der Höhe des unteren Abschnitts (11) angeordnet ist, der das Fenster der mittleren Platte (7a) bildet.

20. Informationskonsole nach Anspruch 19, **dadurch gekennzeichnet, daß** sie als Aufnahme einer Zentraleinheit (3) dient, die wenigstens mit einem Computerbildschirm (4) und eventuell mit einem oder mehreren anderen Peripheriegeräten verbunden ist.

21. Informationskonsole nach Anspruch 19 oder 20, **dadurch gekennzeichnet, daß** der obere Abschnitt (11), der die Fensterfunktion der mittleren Platte (7a) erfüllt, auf dem Bildschirm (4) befestigt ist.

## Claims

1. Informative kiosk structure for housing means for distributing information, said structure including a main element (7) made up of three panels, namely a central panel (7a) and two side panels (10), wherein the central panel (7a) is made up of two portions, namely a lower portion (9) whose height is smaller than the height of the side panels (10) and an upper portion (11) with a central recess (11a) forming a display window, said side panels (10) forming, at least with the lower portion (9) of the central panel (7a), a single foldable element, the side panels (10) being articulated with respect to the lower portion (9) of the central panel (7a), or consisting of panels separated from the central panel (7a) designed to be nested transversally, at least on the lower portion (9) of the central panel (7a), so that, once the structure has been assembled, the two side panels (10) approximately form a U with the central panel (7a).

2. Informative kiosk structure according to claim 1, wherein, once the main element (7) has been configured into a U, the two side panels (10) respectively have two upper edges (10a) extending from the lower portion (9) of the central panel (7a) forming a facade and which define a rising slanted plane oriented towards the rear of the structure.

3. Informative kiosk structure according to claim 2, wherein the upper portion (11) forming a window of the central panel (7a) is articulated with respect to the lower portion (9) of the central panel (7a).

4. Informative kiosk structure according to one of claims 1 to 3, wherein the two upper edges (10a) of the side panels (10) , which once the structure has been assembled, extend from the lower portion (9) of the central panel (7a), are provided with one or several snugs (12'), and wherein one or several cuts (11c) are provided in the upper portion (11) making it possible to nest the upper portion (11) on the snugs (12') of the upper edges (10a) of the side panels (10).

5. Informative kiosk structure according to one of claims 1 to 4, wherein it includes a screen mask (26) having a central recess (26a) and which is suitable for being fixed and able to move against the upper portion (11) of the central panel (7a).

6. Informative kiosk structure according to claims 4 and 5, wherein the screen mask (26) includes one or several cuts (26b) for nesting the screen mask (26) on the snugs (12') of the side panels (10).

7. Informative kiosk structure according to claim 5 or 6, wherein each snug (12') is pierced (12b) with an opening for the passage of a locking pin (29).

8. Informative kiosk structure according to one of claims 1 to 7, wherein it includes a closing cap (8) separated from the main element (7) and designed to be fixed and movable via nesting in support on the rear edges (10b) of the side panels (10) once the main element (7) has been configured into a U.

9. Informative kiosk structure according to claim 8, wherein once the cap (8) has been fixed on the main U-shaped element (7), it forms a slot by extending beyond the upper edge of the upper portion (11) forming the window of the central panel (7a).

10. Informative kiosk structure according to claim 1, wherein it includes one or several table panels (24) designed to be fixed and able to move between the two side panels (10) of the U-configured main element (7) and which are able to stiffen the U-shaped main element whilst acting as a support for the information distribution means.

11. Informative kiosk structure according to claim 10, wherein two internal cheeks (13) are secured to the internal face of the two side panels (10) and have at least two notches (14) or cuts (14') opposite in which a table panel is able to slide (24).

12. Informative kiosk structure according to claims 2 and 11, wherein it further includes a plate (25) having an L-shaped profile made up of a main element (25a) which is extended by a shoulder (25b) forming a stop, and wherein this plate (25) is placed able to move on the upper edges (15) or be nested in cuts (31) of the two internal cheeks (13), said upper edges (15) or cut (31) having approximately an L profile complementary to that of the plate (25) so that, once the plate (25) is laid or nested, its main portion (25a) forms a support slanted towards the rear and bottom of the structure, especially for a computer screen, and its shoulder (25b) is disposed opposite the central panel (7a).

13. Informative kiosk structure according to one of claims 10 to 12, wherein it includes one or several straps (19, 20) whose function is to connect the two side panels (10) by exerting on the side panels (10) a tension able to place them in support against the consolidation table panel(s) (24).

14. Informative kiosk structure according to claim 1, wherein it comprises at least one table panel (5, 5') designed to be fixed so as to move on the external face of the central panel (9) and/or of the side panel(s) (10).

15. Informative kiosk structure according to claim 14 and one of claims 5 to 7, wherein it includes a screen mask (26) and a table panel (5') forming a single element, the table panel (5') comprising a first portion (5'a) extending at the lower portion of the screen mask (26) and which, once the structure is assembled, is approximately horizontal, and a second portion (5'b) designed to be fixed on the lower portion (9) of the central panel (7a) and which, once the structure is assembled, is able to support the first portion (5'a) by making it rest against the lower portion (9) of the central panel (7a).

16. Informative kiosk structure according to claim 15, wherein the first portion (5'a) is articulated with respect to the screen mask (26), and wherein the second portion (5'b) of the table panel (5') is joined with respect to the first portion (5'a).

17. Informative kiosk structure according to claim 15 or 16, wherein the lower portion (9) of the central panel (7a) comprises at least one cut (16') and the second portion (5'b) of the table panel (5) comprises at least one snug (5'c) designed to be nested in the cut (16') of the lower portion (9).

18. Informative kiosk structure according to one of claims 1 to 17, wherein at least the panels (7a, 10) of the main element (7) and, if appropriate, the closing cap (8) are made of cardboard.

19. Informative kiosk, wherein it is made up of a structure according to one of claims 1 to 18, which is assembled and is used to house an information distribution screen (4) disposed at the level of the upper portion (11) forming a window of the central panel (7a).

20. Informative kiosk according to claim 19, wherein it is used to house a central unit (3) connected to at least a computer screen (4) and possibly to one or several other peripherals.

21. Informative kiosk according to claim 19 or 20, wherein the upper portion (11) used as window function of the central panel (7a) is secured to the screen (4).
